# EUROPÄISCHE PATENTSCHRIFT

(11) **EP 0 847 923 B1**
(45) Veröffentlichungstag und Bekanntmachung des Hinweises auf die Patenterteilung: **16.08.2000**
(21) Anmeldenummer: 97117463.6
(22) Anmeldetag: 09.10.1997
(51) Int. Cl.: B65B 13/18, B65B 57/12

(54) **Vorrichtung zum Umreifen von Packstücken**
Apparatus for strapping articles
Dispositif pour cercler des emballages

(30) Priorität: 14.12.1996 DE 19652103
(43) Veröffentlichungstag der Anmeldung: 17.06.1998
(73) Patentinhaber: SIGNODE BERNPAK GmbH, D-46535 Dinslaken (DE)
(72) Erfinder: Köllen, Horst, 41363 Jüchen (DE)
(74) Vertreter: Patentanwälte Ostriga & Sonnet

(56) Entgegenhaltungen:
- EP-A- 0 544 066
- EP-A- 0 779 212

## Beschreibung

Die Erfindung betrifft eine Vorrichtung zum Umreifen von Packstücken nach dem Oberbegriff des Anspruchs 1.

Umreifungsvorrichtungen dieser Art führen das Umreifungsmittel straff um ein Packstück und verschweißen im Umreifungsmittel-Verschlußaggregat überlappende Umreifungsmittelenden miteinander, wobei die so gebildete Schlaufe auch vom Umreifungsmittelvorrat abgetrennt wird. Das Umreifungsmittel durchläuft während eines Arbeitszyklus Umreifungsmittelführungen, den Umreifungsmittelführungskanal sowie Umreifungsmittelklemmen im Bereich des Umreifungsmittel-Verschlußaggregats.

Zu Beginn eines Arbeitstaktes wird das Umreifungsmittel in den Umreifungsmittelführungskanal eingeschossen, bis das freie führende Ende des Umreifungsmittels im Bereich des Verschlußaggregats festgeklemmt werden kann und sich dabei die Umreifungsmittelführung im Bereich des Umreifungsmittels befindet. Um den Umreifungsmittel-Verschluß herstellen zu können dadurch, daß einander überlappende Umreifungsmittelabschnitte miteinander verbunden werden, ist es erforderlich diese Umreifungsmittelführung, der zumeist die Funktion eines Separators für die überlappenden Umreifungsmittelenden zukommt, aus der Umreifungsmittelebene auszusteuern.

Nun werden das Umreifungsmittel um das Packstück gestrafft und der Umreifungsmittel-Verschluß hergestellt. Dies kann mittels Reibschweißen oder auch mittels Widerstandsheizen erfolgen, was im Rahmen der vorliegenden Erfindung unerheblich ist. Wichtig ist, daß die einander überlappenden Umreifungsmittelenden bis zur Fertigstellung des Umreifungsmittelverschlusses und bis zur Entnahme des Packstücks gegenüber diesem von einer Kopfplatte (im Fachjargon mitunter auch "Amboß" oder "Verschlußplatte" genannt) abgedeckt sind, gegen die die erweichten Enden des Umreifungsmittels zwecks Verschlußbildung gepresst werden. An der vom Packstück wegweisenden Seite kann die Kopfplatte selbst als Bestandteil des Verschlußaggregats ausgebildet sein oder Teile von ihm haltern. Da die Kopfplatte jedoch zwischen dem Packstück und dem Umreifungsmittel-Verschlußbereich angeordnet ist, ist es erforderlich, die Kopfplatte vorübergehend aus der Umreifungsmittelebene auszusteuern, also fortzubewegen, um das verschweißte Umreifungsmittel freizugeben.

Aus dieser zwangsläufigen Funktionsabfolge folgt der in der Praxis immer wieder auftretender Nachteil, daß bei Auslösen der Maschine für einen Umreifungszyklus, bei dem kein umreifungsfähiges Packstück vorhanden ist, die Kopfplatte umreift wird. Es bildet sich so eine Umreifungsmittel-'Blindschlaufe', die zu erheblichen Betriebsstörungen führen kann.

Es hat sowohl Versuche gegeben, eine Blindschlaufenbildung zu verhindern als auch Vorschläge, entstandene Blindschlaufen aus dem Arbeitsbereich des Umreifungsmittel-Verschlußaggregats herauszubefördern.

Zur Vermeidung von Umreifungsmittel-Blindschlaufen hat man an der Umreifungsvorrichtung eine sogenannte Paketerkennung vorgesehen. Diese umfaßt einen Sensor, der feststellt, ob ein Packstück im Durchgang des Umreifungsmittelführungskanals eingeführt ist oder nicht. Bei Nichtvorhandensein eines Pakets kann der Arbeitszyklus der Maschine nicht ausgelöst werden. Die Paketerkennung arbeitet bei automatischem Betrieb recht zuverlässig. Bei manuellem Betrieb läßt es sich, insbesondere bei schneller Packstückfolge, jedoch nicht verhindern, daß rasch arbeitende Bedienungspersonen ein Packstück bereits schon aus dem Umreifungskanal herausziehen, noch bevor es korrekt umreift worden ist. Die in Arbeit befindliche Schlaufe zieht sich dann um das Verschlußaggregat. Die dadurch bedingte Maschinenstörung führt zu einer nachteiligen Betriebsunterbrechung, deren Folgen zeitraubend manuell zu beheben sind.

Um entstandene Umreifungsmittel-Blindschlaufen zu beseitigen, ist es vorgeschlagen worden, zumindest eine Umreifungsmittelklemme auf besondere Art und Weise derart anzuordnen, daß sie beim Hochlaufen Auswurf kräfte gegen die Schlaufe ausübt. Die Wirkung eines solchen Schlaufenauswurfs ist allerdings nur bei relativ geringen Umreifungsmittelspannungen überhaupt grundsätzlich möglich und funktioniert im übrigen aber auch dann nicht, wenn, was bei sehr rascher Taktfolge leicht geschehen kann, bereits wieder ein neues Packstück auf der Kopfplatte bereitsteht.

Die vorliegende Erfindung befaßt sich mit dem Problem, um Umreifungsmittel-Verschlußaggregatteile herum erzeugte Umreifungsmittel-Blindschlaufen zuverlässig aus dem Arbeitsbereich der Maschine entfernen zu können. Die Einrichtung, die dies ermöglichst, soll automatisch arbeiten, und auch dann effizient sein, wenn sich noch vor dem Entfernen der Umreifungsmittelblindschlaufe bereits ein neues Packstück im Umreifungsmittelbereich befindet.

Die Erfindung löst diese Aufgabe mit den Merkmalen des Anspruchs 1 und ist entsprechend dadurch gekennzeichnet, daß in Umreifungsmittel-Führungsrichtung unmittelbar vor und hinter der Kopfplatte Anlageflächen für eine Umreifungsmittelkante angeordnet sind und daß zwischen diesen das gesamte Umreifungsmittel-Verschlußaggregat, einschließlich Kopfplatte und Umreifungsmittelklemmen, bei mit Bezug zur Umreifungsebene festgehaltenen Anlageflächen aus der Umreifungsebene aussteuerbar ist.

Im Unterschied zum Stand der Technik werden nunmehr sämtliche Funktionsteile, die in der Umreifungsmittelebene von einer Umreifungsmittel-Blindschlaufe eingefaßt werden könnten, aus der Umreifungsmittelebene herausgeführt. Dabei wird die Umreifungsmittel-Blindschlaufe von den passive Abstreifer darstellenden Anlageflächen vor und hinter der Kopfplatte zurückgehalten, so daß sie, wenn die Verschlußaggregat-Funktionsteile wegbewegt werden, aus der Umreifungsebene und somit aus dem Bereich des Umreifungsmittel-Verschlußaggregats herausfallen kann.

Das Aussteuern der Verschlußaggregate-Funktionsteile aus der Umreifungsebene geschieht bevorzugt zwangsweise automatisch nach Abschluß eines jeden Umreifungs-Vorgangs, also ebenso zwangsläufig, wie bisher allein die Kopfplatte zur freigabe der fertigen Umreifung vorübergehend ausgesteuert wurde.

Gegenüber dem Stand der Technik besteht aber der wesentliche Unterschied nunmehr darin, daß nicht nur die Kopfplatte, sondern sämtliche Funktionsteile des Verschlußaggregates der Aussteuerbewegung unterfallen. Die Kopfplatte selbst kann daher, z.B. mit einem tragenden Bauteil des Verschlußaggregats, einstückig ausgebildet oder fest daran angebracht sein.

Entsprechend einer bevorzugten weiteren Ausgestaltung der Erfindung ist vorgesehen, daß das Umreifungsmittel-Verschlußaggregat einschließlich Kopfplatte und Umreifungsmittelklemmen um eine sich zur Umreifungsmittelebene parallel erstreckende, mit Abstand vom Verschlußaggregat verlaufende Achse ausschwenkbar angeordnet ist. Dabei kann das Umreifungsmittel-Verschlußaggregat um dieselbe Achse wie die Umreifungsmittelführung, jedoch in gegensinniger Richtung, aus der Umreifungsmittelebene ausschwenkbar angeordnet sein.

Die Schwenkachse kann von einer Steuerwelle definiert sein, die Steuernocken zur Betätigung der Umreifungsmittelklemmen, der Umreifungsmittelführung und weiteren Organen des Verschlußaggregats trägt. Insoweit wird eine sehr kompakte Baugruppe erzielt, deren zentrales Steuerelement von der Steuerwelle und den damit verbundenen Steuernocken bereitgestellt wird.

Dem Fallschacht, in den die Umreifungsmittel-Blindschlaufe nach dem Abstreifen durch Aussteuern der Funktionsteile des Verschlußaggregats hineinfällt, kann wenigstens eine aus dem Maschinenbereich herausführende Abgleitfläche zugeordnet sein, so daß in einfacher Weise die Umreifungsmittel-Blindschlaufen außerhalb der Maschine auf den Boden oder in einem Sammelbehälter fallen können.

Im übrigen versteht sich die Erfindung am besten aus ihrer nachfolgenden Beschreibung anhand eines in den Zeichnungen dargestellten Ausführungsbeispiels. es zeigen:
- Fig. 1: eine Umreifungsmaschine in schematischer Ansicht,
- Fig. 2: eine schematische Darstellung des Umreifungsmittel-Verschlußaggregats in einer ersten Stellung nach dem Straffen des Umreifungsmittels zur Bildung einer Blindschlaufe,
- Fig. 3: eine der Fig. 2 entsprechende Darstellung des Verschlußaggregats unmittelbar vor der Ausbildung des Umreifungsmittelverschlusses an einer Blindschlaufe,
- Fig. 4: eine schematische teilgeschnittene und bis zur Steuerwelle nach unten verlängerte Seitenansicht des etwa in der Stellung nach Fig. 2 befindlichen Umreifungsmittel-Verschlußaggregats, und
- Fig. 5: eine der Fig. 4 entsprechende Darstellung, bezogen auf die Situation der Fig. 3.

Auf dem Maschinengestell 11 einer in ihrer Gesamtheit mit 10 bezeichneten Umreifungsmaschine befindet sich ein im wesentlichen geschlossener Umreifungsmittelführungskanal 12, durch den und um ein mit strichpunktierten Linien angedeutetes Packstück 13 herum ein Umreifungsmittel 14, insbesondere ein thermoplastisches Kunststoffband, einem Umreifungsmittel-Verschlußaggregat 15 zugeführt wird. Dessen Aufgabe besteht darin, einander überlappende Enden des das Packstück umgebenden Umreifungsmittels 14 miteinander zu verbinden, also insbesondere durch Hitzeeinwirkung miteinander zu verschweißen. Hierzu sind insbesondere Widerstandsheiz- oder Reibschweißverfahren gebräuchlich.

Das Umreifungsmittel 14 - das z.B. auch ein Stahlband sein könnte - wird außerhalb des Maschinengestells 11 auf einem drehbar gelagerten Umreifungsmittelwickel (Trommel) 55 bevorratet. Zunächst durchläuft das Umreifungsmittel 14 maschineneingangsseitig ein Rollenpaar 16, welches zwei an einander gegenüberliegenden Umreifungsmittelflächen reibschlüssig angreifende Rollen aufweist, die aufeinander zu gespannt und also mit Druck gegen das Umreifungsmittel gehalten sind. Der motorische Antrieb dieses Rollenpaares 16 fördert das Umreifungsmittel 14 in einen Umreifungsmittelspeicher 17, der eine derartige Länge von Umreifungsmittel 14 spannungsfrei bevorratet, wie er mindestens für die folgende Umreifung und für die Wegstrecke des Umreifungsmittels bis zum Verschlußaggregat 15 benötigt wird.

In Umreifungsmittelzuführrichtung auf den Umreifungsmittelspeicher 17 folgend ist ein zweites Rollenpaar 18 angeordnet. Auch die beiden Rollen dieses Rollenpaares 18 treiben das Umreifungsmittel 14 reibschlüssig an. Dieses Rollenpaar ist reversierbar angetrieben, denn es dient zum einen dem Einschuß des Umreifungsmittels 14 in den Umreifungsmittelführungskanal 12 und, mit entgegengesetzter Antriebsrichtung, zum anderen dem Rückzug des Umreifungsmittels 14 und dessen Straffen um das Packstück 13. Im letztgenannten Sinne ist das Rollenpaar eine sog. "Low Tension-Spanneinrichtung".

In Umreifungsmittelzuführrichtung ist dem Einschuß- und Rückzugs-Rollenpaar 18 noch eine "High Tension-Spanneinrichtung" mittels Spanntrommel 19 nachgeordnet, die Gegenstand einer anderen Patentanmeldung und hier nicht weiter von Bedeutung ist. Auf diese Spanntrommel 19 folgen noch eine besondere Umreifungsmittelklemme 20 und ein Führungskanal 21, der das Umreifungsmittel 14 dem Umreifungsmittel-Verschlußaggregat 15 zuführt.

Fig. 2 veranschaulicht Einzelheiten des Umreifungsmittel-Verschlußaggregats 15. Entsprechend dieser Darstellung wurde das Umreifungsmittel 14 mittels des Einschußrollenpaares 18 durch die Spanntrommel 19 und durch die Umreifungsmittelführung 21 hindurch dem Umreifungsmittel-Verschlußaggregat 15 zugeführt, bis das führende Umreifungsmittelende 14' gegen einen sog. Einschußschalter 23 gelaufen ist.

Auf seinem Weg dorthin hat das freie führende Umreifungsmittelende 14' einen Separatorschlitz 24 in einer ersten Umreifungsmittelklemme 25 durchlaufen und sodann einen der Umreifungsmittelführung dienenden Separator 26 innerhalb eines sogenannten "Schweißklemmers" 27. Die beiden Separatorschlitze dienen dazu, die Umreifungsmittelabschnitte in ihrem gemeinsamen Überlappungsbereich (zunächst noch) voneinander fernzuhalten. Sodann würde - entsprechend Fig. 1, jedoch abweichend von Fig. 2 - das Umreifungsmittel 14 den Umreifungsmittel-Führungskanal 12 durchlaufen haben und in das Verschlußaggregat zurückgekehrt sein.

Die Betätigung des Einschußschalters 23 durch das führende, freie Umreifungsmittelende 14' signalisiert der Maschinensteuerung die Maschinen-Ausgangsstellung und führt praktisch einen 'Reset' durch. Diese Ausgangsstellung ist dadurch gekennzeichnet, daß innerhalb des Umreifungsmittelführungskanals 12 (Fig. 1) bereits ein umreifungsfähiger Abschnitt des Umreifungsmittels 15 bereitgehalten ist.

Auf sodann durch Knopfdruck eingeleiteten Maschinenbefehl setzt nun der Umreifungsvorgang selbst ein, nachdem ein Packstück 13 in den Kanal 12 verbracht ist. Das Walzenpaar 18 erhält den Befehl zum reservierenden Antrieb und zieht das Umreifungsmittel 14 zurück, welches sich entsprechend den vom Rollenpaar 18 ausgeübten Friktionskräften um das Packstück 13 zu straffen beginnt. Soll das Packstück 13 in einer höheren Umreifungsmittelspannung beaufschlagt werden, als sie das "Low Tension"-Walzenpaar 18 dem Umreifungsmittel 14 ausüben kann, schaltet sich die "High Tension"-Spanntrommel 19 in den Umreifungsmittel-Spannvorgang ein und strafft das Umreifungsmittel durch Drehen mit starker Zugspannung.

Fig. 2 zeigt den Zustand, der sich in diese Situation einstellt, wenn auf der Ebene E des Maschinentisches, also der Packstückauflage, versehentlich kein Packstück 13 anwesend ist. Man erkennt, daß das Umreifungsmittel 14 dann in enger Schlaufenbildung die sogenannte Kopfplatte 22, die die erste Umreifungsmittelklemme 25 und den Separator 26 sowie auch die in diesem Bereich vorhandenen Umreifungsmittelabschnitte von dem auf der Ebene E aufliegenden Packstück fernhalten soll, umschlingt. Ferner umschlingt die Umreifungsmittelschlaufe den Gegenhalter 42 für eine zweite Umreifungsmittelklemme 41.

In weiterer Abfolge des Arbeitszyklus der Maschine fährt die zweite Umreifungsmittelklemme 41 gegen den Gegenhalter 42 und klemmt hier einen Umreifungsmittelabschnitt. Weiterhin fährt der Schweißklemmer 27 mit einem an seiner Stirnseite angebrachten Trennmesser 28 gegen die Kopfplatte 22, wobei der die Umreifungsmittelschlaufe ausbildende Umreifungsmittelabschnitt vom zugeführten Umreifungsmittelabschnitt trennt und die überlappenden Umreifungsmittelabschnitte 14' und 14" zusammen gegen die Unterseite der Kopfplatte 22 gepreßt werden. Dies alles geschieht, nachdem der das Umreifungsmittel 14 zuvor führende Separator 26 aus der Umreifungsebene 31, und zwar aus der Zeichenebene der Fig. 2 zum Betrachter hin, herausgeschwenkt wurde, wie es aus Fig. 4 ersichtlich ist. Die einander überlappenden Umreifungsmittelabschnitte 14' und 14" werden nun auf nicht näher beschriebene und auch nicht dargestellte Art und Weise fest miteinander verbunden, insbesondere durch Erhitzen plastifiziert und miteinander verschmolzen.

Verläuft das Umreifungsmittel 14 korrekt um ein auf der Ebene E ruhendes Packstück herum, hat es etwa den in Fig. 3 strichpunktiert dargestellten Verlauf 14‴. Um das umreifte Packstück 13 von der Ebene E entfernen zu können, werden üblicherweise die Kopfplatte 22 und der Gegenhalter 42 aus der Umreifungsebene herausgesteuert, z.B. senkrecht zur Umreifungsebene verschoben.

Ist bei der Ausbildung des Umreifungsmittel-Verschlusses ein zu umreifendes Packstück jedoch nicht vorhanden, kommt es zur Bildung einer sog. Umreifungsmittel-'Blindschlaufe' 32, wie in den Fig. 2 und 3 dargestellt. Es stellt sich somit etwa ein Umreifungsmittelverlauf ein, wie er mit durchgezogener Linie dargestellt ist. Wie schon ausgeführt, umschlingt die Umreifungs-Blindschlaufe 32 die Kopfplatte 22 und den Gegenhalter 42. Außerdem befinden sich in der Umreifungsebene auch noch die erste Umreifungsmittelklemme 25, der Schweißklemmer 27 mit dem Messer 28 sowie die zweite Umreifungsmittelklemme 41.

Um nun zu gewährleisten, daß eine fehlerhaft fabrizierte Umreifungsmittel-Blindschlaufe 32 automatisch und sicher aus dem Verschlußaggregatbereich entfernt werden kann, ohne daß es zu Betriebsstörungen kommen kann, sind sämtliche Funktionsteile des Umreifungsmittel-Verschlußaggregats 15, und zwar die Kopfplatte 22 sowie der Gegenhalter 42 auf der Innenseite der Blindschlaufe 32 sowie die erste Umreifungsmittelklemme 25, der Schweißklemmer 27 mit Messer 28 und die zweite Umreifungsmittelklemme 41 außerhalb der Blindschlaufe 32 allesamt und vorzugsweise gemeinsam aus der Umreifungsmittelebene 31 aussteuerbar.

Beim Ausführungsbeispiel geschieht dies durch Verschwenken um die Längsachse 43 einer gemeinsamen Steuerwelle 44. Im Bereich der Umreifungsebene 31 festgehalten werden lediglich eine Anlagefläche 29 und 30, gegen die das Umreifungsmittel 14 mit seiner hinweisenden Randkante anliegt bzw. an denen es sich abstützen kann.

Fig. 5 zeigt, wie sämtliche Funktionsteile des Umreifungsmittel-Verschlußaggregats aus der Umreifungsebene 31 derart herausgeschwenkt sind, daß die Umreifungsmittel-Blindschlaufe 32 im freien Fall aus dem Aggregatbereich herausfallen kann. Um zu gewährleisten, daß sie den Bereich der Maschine vollständig verläßt, sind in dem durch Beseiteschwenken des Aggregats 15 entstehenden Fallschacht 33 noch Abgleitflächen 34 vorgesehen. Diese sind mit dem verschwenkbaren Aggregat 15 fest verbunden oder in geeigneter Weise ortsfest am Maschinengestell angebracht.

Damit das Abwerfen einer Umreifungsmittel-Blindschlaufe 32 in jedem Fall und automatisch erfolgen kann, geschieht das beim Ausführungsbeispiel mittels Verschwenken realisierte Aussteuern der Funktionsteile des Umreifungsmittel-Verschlußaggregats 15 einmal während jedes einzelnen Umreifungszyklus, und zwar unmittelbar nach Fertigstellung des Umreifungsmittel-Verschlusses. Dabei kommt dann auch die Kopfplatte - die jetzt für sich allein nicht beweglich gelagert zu sein braucht - zwischen Umreifungsmittel-verschluß und Packstück 13 frei, so daß dieses abgefördert werden kann.

Bemerkenswert im Rahmen der Erfindung ist es, daß eine Umreifungsmittel-Blindschlaufe 32 selbst dann noch sicher aus dem Aggregatbereich entfernt werden kann, wenn sich ein Paket in der Umreifungsebene befindet oder aber auch die Verschlußplatte mit hoher Spannung umreift wird. Für diesen Erfolg der Erfindung ist es wesentlich, daß sämtliche unterhalb der Blindschlaufe 32 befindliche Aggregateteile vorübergehend aus der Umreifungsmittelebene herausbewegt werden, wodurch sich selbsttätig der Fallschacht für den automatischen Abwurf der Blindschlaufe auftut.

## Patentansprüche

1. Vorrichtung zum Umreifen von Packstücken mit einem Umreifungsmittel (14), insbesondere einem thermoplastischen Band, welches von einem Umreifungsmittelvorrat (55) in einen das Packstück (13) umgebenden Umreifungsmittelführungskanal (12) ein- und durch diesen hindurch einem Umreifungsmittel-Verschlußaggregat (15) zugeführt wird, wobei die so gebildete ringförmige Umreifungsmittelschlaufe die Umreifungsmittelebene definiert, in der verschlußaggregatseitig eine, ggf. mit einem Separator für die einander im Verschlußbereich überlappenden Umreifungsmittelabschnitte ausgerüstete, vor der Umreifungsmittel-Verschlußbildung aus der Umreifungsebene aussteuerbaren Umreifungsmittelführung (21) vorgesehen ist, und wobei in der Umreifungsebene das Umreifungsmittel-Verschlußaggregat (15) zum Packstück hin von einer Kopfplatte (22) abgedeckt ist, die zur Freigabe des Umreifungsmittels im Anschluß an die Umreifungsmittel-Verschlußausbildung aus der Umreifungsebene aussteuerbar ist, und wobei dem Umreifungsmittel-Verschlußaggregat steuerbare Umreifungsmittelklemmen (25, 41) zugeordnet sind, dadurch gekennzeichnet, daß in Umreifungsmittel-Führungsrichtung unmittelbar vor und hinter der Kopfplatte (22) Anlageflächen (29, 30) für eine Umreifungsmittelkante angeordnet sind und daß zwischen diesen das gesamte Umreifungsmittel-Verschlußaggregat (15), einschließlich Kopfplatte (22) und Umreifungsmittelklemmen (25, 27, 41, 42) bei mit Bezug zur Umreifungsebene (31) festgehaltenen Anlageflächen (29, 30) aus der Umreifungsebene (31) aussteuerbar ist.

2. Vorrichtung nach Anspruch 1, dadurch gekennzeichnet, daß das Umreifungsmittel-Verschlußaggregat (15) einschließlich Kopfplatte (22) und Umreifungsmittelklemmen (25, 27, 41, 42) um eine sich zur Umreifungsmittelebene (31) parallel erstreckende, mit Abstand vom Verschlußaggregat (15) verlaufende Achse (43) ausschwenkbar angeordnet ist.

3. Vorrichtung nach Anspruch 2, dadurch gekennzeichnet, daß das Umreifungsmittel-Verschlußaggregat einschließlich Kopfplatte und Umreifungsmittelklemmen (25, 27, 41, 42) um dieselbe Achse (43) wie die Umreifungsmittelführung (26), jedoch in gegensinniger Richtung, aus der Umreifungsmittelebene (31) ausschwenkbar angeordnet ist.

4. Vorrichtung nach Anspruch 2 oder 3, dadurch gekennzeichnet, daß die Schwenkachse (43) von einer Steuerwelle (44) definiert ist, die Steuernocken (45) zur Betätigung der Umreifungsmittelklemmen (25; 27, 28; 41, 42), der Umreifungsmittelführung (26) und ggf. von verschlußbildenden Organen trägt.

5. Vorrichtung nach Anspruch 1, dadurch gekennzeichnet, daß durch Aussteuerung des Umreifungsmittel-Verschlußaggregats (15) aus der Umreifungsebene ein Fallschacht (33) entsteht, und daß dem Fallschacht (33) wenigstens eine aus dem Maschinenbereich herausführende Abgleitfläche (34) zugeordnet ist.

## Claims

1. Device for strapping packages having a means for girdling (14), in particular a thermoplastic tape, which is introduced from a girdling means supply (55) into a girdling means channel (12) surrounding the package (13) and fed through this to a girdling means closure unit (15), wherein the circular girdling means loop formed in this way defines the girdling means plane in which on the closure unit side a girdling means guide (21) capable of being steered out of the girdling plane, equipped if necessary with a separator for the girdling means sections overlapping one another in the closure region, is provided ahead of formation of the girdling means closure and wherein in the girdling plane the girdling means closure unit (15) is covered in the direction of the package by a cover plate (22) which can be steered out of the girdling plane to release the girdling means following formation of the girdling means closure and wherein controllable girdling means clamps (25, 41) are allocated to the girdling means closure unit, characterised in that in the girdling means guide direction directly in front of and behind the cover plate (22) contact surfaces (29, 30) for a girdling means edge are arranged and that between the latter the entire girdling means closure unit (15) including the cover plate (22) and girdling means clamps (25, 27, 41, 42) can be steered out of the girdling plane (31) when the contact surfaces (29, 30) are fixed with respect to the girdling plane.

2. Device according to Claim 1, characterised in that the girdling means closure unit (15) including the cover plate (22) and girdling means clamps (25, 27, 41, 42) is arranged so that it can be swung out about an axis (43) extending parallel to the girdling means plane (31) and running at a distance from the closure unit (15).

3. Device according to Claim 2, characterised in that the girdling means closure unit including the cover plate and girdling means clamps (25, 27, 41, 42) is arranged so that it can be swung out of the girdling means plane (31) about the same axis (43) as the girdling means guide (26) but in the opposite direction.

4. Device according to Claim 2 or 3, characterised in that the swivel axis (43) is defined by a control shaft (44) which carries peripheral cams (45) for operating the girdling means clamps (25; 27, 28; 41, 42), the girdling means guide (26) and if necessary elements forming the closure.

5. Device according to Claim 1, characterised in that as a result of steering the girdling means closure unit (15) out of the girdling plane a drop shaft (33) is produced and that at least one slide surface (34) leading out of the machine region is allocated to the drop shaft (33).

## Revendications

1. Dispositif pour le cerclage de produits à paqueter, comportant un moyen de cerclage (14) contenant notamment une bande thermoplastique qui est acheminée à partir d'une réserve (55) de moyen de cerclage jusque dans un canal (12) de guidage du moyen de cerclage entourant le produit à paqueter (13), et à travers ce canal, pour venir alimenter un groupe (15) de scellement du moyen de cerclage, la boucle annulaire de moyen de cerclage ainsi formée définissant un plan du moyen de cerclage, dans lequel est disposé, côté groupe de scellement, un dispositif de guidage (21) du moyen de cerclage, équipé le cas échéant d'un séparateur pour les sections du moyen de cerclage qui se recouvrent l'une l'autre dans la zone de scellement, et pouvant être retiré hors du plan de cerclage avant la réalisation du scellement du moyen de cerclage, et où le groupe (15) de scellement du moyen de cerclage est couvert, au niveau du plan de cerclage, face au produit à paqueter, par une plaque de tête (22) qui peut être retirée hors du plan de cerclage en vue de libérer le moyen de cerclage à la suite de la réalisation du scellement du moyen de cerclage, et où des pinces (25, 41) du moyen de cerclage, pouvant être commandées, sont associées au groupe de scellement du moyen de cerclage,
caractérisé en ce que des surfaces d'appui (29, 30) pour un bord du moyen de cerclage sont aménagées immédiatement devant et derrière la plaque de tête (22), dans le sens du guidage du moyen de cerclage, et en ce que l'ensemble du groupe (15) de scellement du moyen de cerclage, ainsi que la plaque de tête (22) et les pinces (25, 27, 41, 42) du moyen de cerclage, peuvent être retirés hors du plan de cerclage (31), pendant que les surfaces d'appui (29, 30) sont retenues de façon immobile par rapport au plan de cerclage (13).

2. Dispositif selon la revendication 1, caractérisé en ce que le groupe (15) de scellement du moyen de cerclage, ainsi que la plaque de tête (22) et les pinces (25, 27, 41, 42) du moyen de cerclage, sont disposés de façon à pouvoir basculer autour d'un axe (43) s'étendant parallèlement au plan de cerclage (31) et à une distance du groupe (15) de scellement.

3. Dispositif selon la revendication 2, caractérisé en ce que le groupe de scellement du moyen de cerclage, y compris la plaque de tête et les pinces (25, 27, 41, 42) du moyen de cerclage, sont disposés de façon à pouvoir basculer hors du plan de cerclage (31) autour du même axe (43) que le dispositif de guidage (26) du moyen de cerclage, mais dans le sens opposé.

4. Dispositif selon la revendication 2 ou 3, caractérisé en ce que l'axe de basculement (43) est défini par un arbre de commande (44) qui porte des cames de commande (45) pour l'actionnement des pinces (25; 27, 28; 41, 42) du moyen de cerclage, celui du dispositif de guidage (26) du moyen de cerclage, et éventuellement celui des organes de réalisation du scellement.

5. Dispositif selon la revendication 1, caractérisé en ce que le basculement du groupe (15) de scellement du moyen de cerclage hors du plan de cerclage produit un puits (33), et en ce qu'au moins une surface de glissement (34) menant hors de la zone de la machine est associée au puits (33).
